# EUROPÄISCHE PATENTSCHRIFT

(11) **EP 0 679 595 B1**
(45) Veröffentlichungstag und Bekanntmachung des Hinweises auf die Patenterteilung: **16.08.2000**
(21) Anmeldenummer: 95103284.6
(22) Anmeldetag: 08.03.1995
(51) Int. Cl.: B65H 27/00

(54) **Trag- oder Stützwalze für eine Wickelmaschine**
Support roll for a winding machine
Rouleau de support pour une machine d'enroulage

(30) Priorität: 26.04.1994 DE 4414396
(43) Veröffentlichungstag der Anmeldung: 02.11.1995
(73) Patentinhaber: Jagenberg Papiertechnik GmbH, 41468 Neuss (DE)
(72) Erfinder: Müller, Georg, D-41466 Neuss (DE); Hehner, Reinhard, D-42781 Haan (DE)
(74) Vertreter: Thul, Hermann, Dipl.-Phys.

(56) Entgegenhaltungen:
- EP-A- 0 274 096
- EP-A- 0 521 681
- DE-A- 4 012 979
- DE-U- 8 717 259

## Beschreibung

Die Erfindung betrifft eine Trag- oder Stützwalze für eine Wickelmaschine und die Verwendung einer derartigen Trag- oder Stützwalze beim Aufwickeln von Papier-oder Kartonbahnen.

Zur Herstellung von Wickelrollen aus durch Längsschnitt unterteilten Papier-oder Kartonbahnen werden bekannterweise Wickelmaschinen eingesetzt, die eine oder zwei angetriebene Walzen aufweisen, an denen die Wickelrollen beim Aufwickeln an-oder aufliegen. Die Walzen werden als Tragwalzen bezeichnet, falls sie vollständig das Gewicht der aufliegenden Wickelrollen tragen (DE-A 39 24 612). Wird das Gewicht ganz oder teilweise von in die Hülsen der Wickelrollen eingefahrenen, an Tragarmen gelagerten Führungsköpfen gehalten, bezeichnet man die Walzen als Stützwalzen (DE-C 31 02 894, DE-C 40 12 979).

Die Wickelqualität der Wickelrollen wird entscheidend von der Linienlast (= Anpreßkraft pro Meter Wickelrollenbreite) und den geometrischen Verhältnissen im Nip zwischen der Wickelrolle und der Trag- oder Stützwalze beeinflußt. Dabei stellt es sich als besonderes Problem heraus, bei hohen Produktionsgeschwindigkeiten eine vorbestimmte, gleichmäßige Wickelhärte (= Zugspannung zwischen den äußeren Lagen einer Wickelrolle) einzustellen, ohne daß Oberflächenbeschädigungen, z. B. Markierungen, an den Papieren oder Wickelfehler, z. B. sogenannte Riegel, auftreten. Weiterhin muß vermieden werden, daß Luft mit in die Wickelrolle eingewickelt wird oder die Bahn seitlich zu ihrer Laufrichtung verläuft.

Aus der DE-U-87 17 259 ist eine Wickelmaschine zum Aufwickeln einer laufenden Bahn aus Papier, Kunststoff oder Metall bekannt, die einen maschinenbreiten, bahnumschlungenen Zylinder (Tragtrommel, Stütz- oder Tragwalze) aufweist, gegen den eine von der Bahn gebildete Wickelrolle abgestützt ist. Zum Verdrängen von Luft aus dem Spalt zwischen der Bahn und der Wickelrolle stützt sich diese unter Zwischenlage einer gummielastischen Werkstoffschicht am Zylinder ab. Es sind Trag- und Stützwalzen beschrieben, die entlang ihres Umfanges mit einer Schicht aus elastischem Werkstoff wie Gummi, Kunststoff oder dgl. umhüllt sind, deren Härte 59 bis 91 Shore A und deren Dicke mehrere Millimeter bis wenige Zentimeter beträgt.

Der Erfindung liegt die Aufgabe zugrunde, eine Trag- oder Stützwalze für Wickelmaschinen zu schaffen, die bei hohen Produktionsgeschwindigkeiten ein papierschonenderes Wickeln ermöglicht, insbesondere das Auftreten von Oberflächenbeschädigungen der Papier- oder Kartonbahn und von Wickelfehlern in den Wickelrollen vermindert.

Diese Aufgabe wird mit den Merkmalen des Patentanspruchs 1 gelöst.

Die Unteransprüche enthalten bevorzugte, da besonders vorteilhafte Ausgestaltungen der Erfindung:

Der Bereich des Reibbeiwerts nach Anspruch 2 gewährleistet eine ausreichende Fixierung der Bahn auf der Walze für einen geradlinigen Bahnverlauf, ohne den beim Übergang von der Walze auf die Wickelrolle erforderlichen Dehnungsausgleich der Bahn zu verhindern. Die bessere Bahnführung ermöglicht eine erhebliche Geschwindigkeitssteigerung.

Die Oberflächenbeschaffenheit nach Anspruch 3 verhindert ein Zusetzen der Walzenoberfläche mit Partikeln, z. B. mit Farbpartikeln bei gestrichenen Papieren und gewährt über einen längeren Zeitraum einen konstanten Reibbeiwert.

Die Anordnung einer Tragschicht zwischen dem Tragmantel und der Beschichtung nach Anspruch 4 verbessert die Dämpfungseigenschaften der Walze und wirkt so vibrations- und schalldämpfend. Zugleich ermöglicht die Tragschicht bei einer nachträglichen Beschichtung der Walze die Einstellung eines gewünschten Walzendurchmessers unabhängig von der äußeren Beschichtungsschicht.

Die Zeichnung dient zur Erläuterung der Erfindung anhand vereinfacht dargestellter Ausführungsbeispiele.
- Figur 1: zeigt ausschnittsweise den Längsschnitt durch eine Walze, bei der die Beschichtung direkt auf den Tragmantel aufgetragen ist,
- Figur 2: zeigt eine Walze mit einer Tragschicht zwischen der äußeren Beschichtung und den Tragmantel.

Die nachfolgend beschriebene Trag- oder Stützwalze wird an Wickelmaschinen eingesetzt mit denen durch Längsschnitt unterteilte Papier- oder Kartonbahnen von bis zu 10 m Breite zu einzelnen Wickelrollen aufgewickelt werden. Die axiale Länge der Trag- oder Stützwalze entspricht der maximalen Breite der zu verarbeitenden Papier- oder Kartonbahn, ihr Durchmesser beträgt zwischen 500 mm und 1500 mm. Die Trag- oder Stützwalze besteht aus einem hohlzylinderförmigen Tragmantel 1 aus einem festen Material, insbesondere aus Stahl, der ausreichend stabil ausgestaltet ist, um verbiegungsfrei die durch die auf- oder anliegenden Wickelrollen wirkenden Kräfte abstützen zu können. Der Tragmantel 1 ist im Geste der Wickelmaschine mit an seinen Stirnseiten befestigten Wellenzapfen gelagert. Er ist mit einem Drehantrieb verbunden, mit dem die Walze in eine Drehbewegung um ihre Längsachse versetzt werden kann, um die auf- oder anliegenden Wickelrollen zum Aufwickeln zu drehen.

Auf die äußere Mantelfläche des Tragmantels 1 ist eine Schicht 2 aus einem Haftvermittler aufgetragen, der eine sichere Verbindung des Tragmantels 1 mit einer außen auf den Walzenmantel aufgebrachten Beschichtung 3 gewährleistet.

Die radial zum Tragmantel 1 gemessene Schichtdicke der Beschichtung 3 beträgt 5 mm bis 12 mm, vorzugsweise 6 mm bis 8 mm. Sie besteht aus einem verschleißarmen Elastomer, insbesondere aus Nitril- oder Polyurethan-Kautschuk. Ihre Härte beträgt 65 bis 80 Shore A, bevorzugt 70 bis 74 Shore A. Diese Härte entspricht einem Wertebereich von 80 bis 45 PJ (Pussey Jones), bevorzugt 60 bis 70 PJ.

Der Reibbeiwert µ der Beschichtung 3 zu Papier beträgt 0,35 bis 0,7, vorzugsweise 0,45 bis 0,6. Die äußere Oberfläche der Beschichtung 3 ist so geschliffen, daß der arithmetische Mittenrauwert Rₐ ermittelt nach DIN 4768 0,5 µm bis 1,5 µm beträgt. Bei dieser Oberflächenrauheit wird die Papier- oder Kartonbahn ausreichend auf der Walze fixiert, so daß sie geradlinig ohne zu verlaufen auf die Wickelrolle aufläuft, zugleich ist ein Dehnungsausgleich zwischen der auf der Walze aufliegenden Bahn und der Wickelrolle möglich, der für die Herstellung Wickelrollen hoher Qualität erforderlich ist. Zusätzlich wird durch den Rauwert Rₐ von 0,5 µm bis 1,5 µm erreicht, daß der Reibbeiwert µ Papier/Beschichtung 3 über einen längeren Zeitraum während des Aufwickelns konstant bleibt.

Die Ausführungsform nach Figur 2 entspricht in ihrem Aufbau der von Figur 1, wobei zusätzlich zwischen dem Tragmantel 1 und der äußeren Beschichtung 3 eine Tragschicht 4 angeordnet ist, deren Dicke 8 bis 15 mm, vorzugsweise 12 bis 14 mm beträgt. Die Tragschicht 4 besteht ebenfalls aus einem Elastomer, sie ist mit einer Härte von mehr als 95 Shore A (dies entspricht einer Härte von weniger als 15 nach PJ) bedeutend härter als die Beschichtung 3. Durch die zusätzliche Tragschicht 4 verbessern sich die Dämpfungseigenschaften der Trag- oder Stützwalze, so daß Lärmemissionen und Vibrationen vermindert werden.

Um die Abführung der Luft zu verbessern und damit das Einwickeln von Luft in die Wickelrolle zu verhindern, ist die Oberfläche der Beschichtung 3 bevorzugt auf bekannte Weise mit umlaufenden Nuten versehen. Die Luftabführung kann auch durch eine Vielzahl von Löchern verbessert werden, die durch den Tragmantel 1, die Schicht 2, ggf. die Tragschicht 4 und die Beschichtung 3 in das Innere der Trag-oder Stützwalze führen und über deren gesamte Mantelfläche angeordnet sein. Die Löcher können auch dazu dienen, die Papier- oder Kartonbahn bei einem Wickelrollenwechsel auf der Trag- oder Stützwalze durch Unterdruck zu halten. Dann ist das Innere der Trag- oder Druckwalze zur Erzeugung des Unterdrucks an eine Unterdruckquelle angeschlossen.

Der Einsatz einer erfindungsgemäßen Trag- oder Stützwalze bei der Herstellung von Wickelrollen aus Papier- oder Karton hat eine Vielzahl von Vorteilen:
- es werden Oberflächenbeschädigungen (Markierungen) an der Papier- oder Kartonbahn vermieden,
- das Einwickeln von Luft in die Wickelrolle wird vermindert,
- es findet ein Ausgleich von Profilschwankungen im Querprofil der Papier-oder Kartonbahn statt, so daß Wickelfehler in der Wickelrolle vermieden werden,
- die Wickelgeschwindigkeit läßt sich anheben,
- es findet kein Verlaufen der Bahn quer zur Laufrichtung statt, d.h. die Wickelrollen werden an ihren Stirnseiten plangewickelt, und
- es läßt sich vibrations- und sehr geräuscharm aufwickeln.

## Patentansprüche

1. Trag- oder Stützwalze für eine Wickelmaschine zum Aufwickeln von Papier-oder Kartonbahnen mit einem hohlzylinderförmigen Tragmantel (1) aus einem festen Material, insbesondere aus Stahl, auf dessen äußere Mantelfläche eine Beschichtung (3) mit folgenden Merkmale aufgebracht ist:
- Die Dicke der Beschichtung (3) beträgt 5 mm bis 12 mm, vorzugsweise 6 mm bis 8 mm,
- sie besteht aus einem verschleißarmen Elastomer, insbesondere aus Nitril-oder Polyurethan-Kautschuk, und
- ihre nach Shore A gemessene Härte beträgt 65 bis 80, bevorzugt 70 bis 74.

2. Trag- oder Stützwalze nach Anspruch 1, **dadurch gekennzeichnet**, daß der Reibbeiwert µ der Beschichtung zu Papier 0,35 bis 0,7, vorzugsweise 0,45 bis 0,6, beträgt.

3. Trag- oder Stützwalze nach Anspruch 1 oder 2, **dadurch gekennzeichnet**, daß der arithmetische Mittenrauwert Ra (ermittelt nach DIN 4768) der äußeren Oberfläche der Beschichtung (3) 0,5 µm bis 1,5 µm beträgt.

4. Trag- oder Stützwalze nach einem der Ansprüche 1 bis 3, **dadurch gekennzeichnet,** daß zwischen der äußeren Beschichtung (3) und dem Tragmantel (1) eine Tragschicht (4) angeordnet ist, deren Dicke 8 mm bis 15 mm, vorzugsweise 12 mm bis 14 mm, beträgt und die eine nach Shore A gemessene Härte von mehr als 95 aufweist.

5. Verwendung einer Trag- oder Stützwalze nach den Ansprüchen 1 bis 4 in Wickelmaschinen zum Aufwickeln von Papier- oder Kartonbahnen.

## Claims

1. Carrying or supporting roller for a winding machine for the winding of paper or cardboard webs, with a hollow-cylindrical carrying casing (1) made of a high-strength material, in particular steel, to the outer cylindrical surface of which a coating (3) having the following features is applied:
- the thickness of the coating (3) is 5 mm to 12 mm, preferably 6 mm to 8 mm,
- it consists of a low-wear elastomer, in particular of nitrile or polyurethane rubber, and
- its hardness, measured according to Shore A, is 65 to 80, preferably 70 to 74.

2. Carrying or supporting roller according to Claim 1, characterized in that the coefficient of friction µ of the coating with respect to paper is 0.35 to 0.7, preferably 0.45 to 0.6.

3. Carrying or supporting roller according to Claim 1 or 2, characterized in that the arithmetic mean peak-to-valley height Ra (determined according to DIN 4768) of the outer surface of the coating (3) is 0.5 µm to 1.5 µm.

4. Carrying or supporting roller according to one of Claims 1 to 3, characterized in that, between the outer coating (3) and the carrying casing (1) is arranged a carrying layer (4), the thickness of which is 8 mm to 15 mm, preferably 12 mm to 14 mm, and which has a hardness, measured according to Shore A, of more than 95.

5. Use of a carrying or supporting roller according to Claims 1 to 4 in winding machines for the winding of paper or cardboard webs.

## Revendications

1. Cylindre porteur ou d'appui pour une enrouleuse destinée à enrouler des bandes de papier ou de carton comprenant une enveloppe porteuse (1) de forme cylindrique creuse en matériau solide, en particulier en acier, sur la surface périphérique de laquelle est appliqué un revêtement (3) ayant les caractéristiques suivantes :
- l'épaisseur du revêtement (3) est comprise entre 5 mm et 12 mm, de préférence entre 6 mm et 8 mm,
- elle se compose d'un élastomère à faible usure, en particulier du caoutchouc nitrile ou de polyuréthanne, et
- sa dureté mesurée selon Shore A est comprise entre 65 et 80, de préférence entre 70 et 74.

2. Cylindre porteur ou d'appui selon la revendication 1, caractérisé en ce que le coefficient de frottement µ du revêtement par rapport à du papier est compris entre 0,35 et 0,7, de préférence entre 0,45 et 0,6.

3. Cylindre porteur ou d'appui selon la revendication 1 ou 2, caractérisé en ce que la rugosité moyenne arithmétique Ra (déterminée selon DIN 4768) de la surface extérieure du revêtement (3) est comprise entre 0,5 µm et 1,5 µm.

4. Cylindre porteur ou d'appui selon l'une quelconque des revendications 1 à 3, caractérisé en ce qu'entre le revêtement extérieur (3) et l'enveloppe porteuse (1) est disposée une couche porteuse (4), dont l'épaisseur est comprise entre 8 mm et 15 mm, de préférence entre 12 mm et 14 mm, et qui présente une dureté mesurée selon Shore A de plus de 95.

5. Utilisation d'un cylindre porteur ou d'appui selon les revendications 1 à 4 dans des enrouleuses destinées à enrouler des bandes de papier ou de carton.
